# FASCICULE DE BREVET EUROPEEN

(11) **EP 0 268 508 B1**
(45) Date de publication et mention de la délivrance du brevet: **06.05.1992**
(21) Numéro de dépôt: 87402290.8
(22) Date de dépôt: 14.10.1987
(51) Int. Cl.: H01H 77/04

(54) **Disjoncteur plat à bilame**
Flachlastschalter mit Bimetall
Flat bimetal circuit breaker

(30) Priorité: 27.10.1986 FR 8614889
(43) Date de publication de la demande: 25.05.1988
(73) Titulaire: DAV, Société dite, F-74101 Annemasse Cédex (FR)
(72) Inventeur: Weber, Jacques, F-74100 Vétraz-Monthoux (FR); Torcheux, Bertrand, F-74100 Ambilly (FR)
(74) Mandataire: Levy, David

(56) Documents cités:
- DE-A- 2 640 181
- DE-A- 2 720 499
- DE-C- 3 526 785
- FR-A- 1 189 234
- US-A- 3 311 725

## Description

La présente invention concerne un disjoncteur plat à bilame et, plus particulièrement un disjoncteur plat dont le bilame est cloquant et utilisable dans l'industrie automobile.

De nombreux disjoncteurs plats sont utilisés depuis des décennies et pour diverses applications. Certains, comme ceux décrits dans les brevets GB-A-657 434 et 1 542 252 ou le brevet FR-A-2 531 264 comportent des bilames munis de découpes particulières délimitant au moins une lamelle centrale flexible. D'autres, comme ceux décrits dans les brevets FR-A-1 361 950, 2 385 216 et 2 466 846, comportent soit des bilames à découpes particulières soit un bilame rectangulaire et une pièce mobile susceptible d'être placée entre un contact fixe et un contact mobile porté par le bilame.

Dans tous les disjoncteurs connus, la pièce mobile constituée généralement par un poussoir est déplacée entre un contact du bilame et un contact porté par une languette de connexion assurant une continuité électrique avec le bilame de manière à interrompre une alimentation électrique lorsque le bilame se déforme par suite d'une élévation de la température développée dans ledit bilame, par effet, Joule.

On connaît par le document DE-A-35 26 785 un disjoncteur plat conforme au préambule de la revendication 1. Dans ce disjoncteur, l'actionneur bimétallique utilisé est un bilame ovale disposé transversalement à l'axe du disjoncteur. Cette réalisation ne permet pas d'atteindre des vitesses de rupture très élevées.

La présente invention a pour but de remédier aux inconvénients précités et de proposer un disjoncteur plat, extrêmement fiable et toujours dans un volume qui est réduit au maximum.

L'invention propose de réaliser un disjoncteur présentant les caractéristiques indiquées dans la revendication 1, et, subsidiairement, dans les revendications 2 à 5.

L'utilisation d'un disque bilame cloquant bisphérique conforme à l'invention permet non seulement d'atteindre une vitesse de rupture considérable, mais également de tirer le meilleur profit de la géométrie du disjoncteur.

D'autres avantages et caractéristiques ressortiront mieux à la lecture de la description de deux modes de réalisation préférés de l'invention, donnés à titre indicatif mais non limitatif, ainsi que des dessins annexés sur lesquels :
la figure 1 est une vue de dessus du disjoncteur selon la présente invention, la partie capot du boîtier ayant été enlevée.
La figure 2 est une vue en coupe suivant II-II de la figure 1.
La figure 3 est une vue en élévation de l'actionneur bimétallique représenté sur la figure 1.
La figure 4 est une vue schématique de dessus de l'actionneur bimétallique relié à une languette de connexion, suivant une variante de l'invention.

Le disjoncteur selon l'invention représenté sur les figures 1 et 2, comprend un boîtier 1 constitué par deux parties 2 et 3, l'une, par exemple 2, servant à loger les différents éléments du disjoncteur, l'autre 3 étant utilisée comme capot de fermeture. La liaison des deux parties 2 et 3 est assurée par quatre tétons 4 et 5 venus de moulage avec la partie 2 et s'introduisant dans des orifices correspondants ménagés dans le capot de fermeture 3, dont un seul 6 est représenté sur la figure 2.

Deux languettes de connextion plates et coplanaires 7 et 8 comportent chacune un orifice 9 dans lequel s'emmanche à force un téton 5 qui présente, à cet effet, une extrémité biseautée permettant une meilleure introduction dans l'orifice correspondant 9 et une base élargie 5a qui empêche la languette de connexion de se déplacer le long du téton. Des projections latérales 7a et 8a logées dans des gorges 10 et 11 ménagées dans la partie de fond 2 empêchent lesdites languettes de se déplacer latéralement ou suivant la direction d'un plan médian du disjoncteur matérialisé par les tirets 12; les languettes de connexion 7 et 8 sont disposées symétriquement par rapport audit plan médian.

La languette 7 est plus longue que la languette 8 et présente une configuration suivant deux plans parallèles situés l'un au-dessus de l'autre, de manière à se conformer à la configuration du boîtier 1 qui est conçu pour occuper un volume le plus faible possible. Les parties de languette 13 et 14 situées dans des plans différents sont reliés par une partie inclinée 15. Les extrémités libres 16 des languettes 7 et 8 sont biseautées de manière à permettre une introduction aisée dans des clips de réception non représentés.

Un actionneur bimétallique 17 est constitué, figures 3 et 4, par un disque bombé cloquant , de manière à constituer ce qu'il est convenu d'appeler une bilame à action brusque. La bilame 17 est obtenue à partir d'un disque de diamètre égal à par exemple 17 mm que l'on a déformé suivant deux sphères de rayons différents de manière à obtenir une partie centrale 18 de rayon R₁ bordée par une couronne 19 de rayon R₂. Dans la partie centrale 18 est ménagé un orifice cylindrique 20 dont le diamètre qui varie de 0 à 10 mm permet de calibrer le disjoncteur en fonction des intensités de fonctionnement sous lesquelles le disjoncteur doit fonctionner. Bien évidemment, on peut faire varier soit le diamètre de l'orifice central soit l'épaisseur de la bilame pour affiner davantage les conditions de fonctionnement du disjoncteur, soit faire varier ensemble les deux paramètres qui vienne nt d'être indiqués. La bilame 17 est précalibrée en température et doit supporter des températures allant jusqu'à 140°C. Parmi les matériaux susceptibles d'être utilisés pour la fabrication de la bilame 17, on préfère utiliser, pour la face interne 22 un matériau à coefficient de dilatation nul, comme par exemple l'INVAR qui comprernd 64 % de fer, 36 % de nickel et de 0,25 à 0,30 % de chrome. La face externe 21 est un alliage à coefficient de dilatation positive élevé, à base de fer, nickel et manganèse ou fer, nickel et chrome. Eventuellement, entre les deux faces, interne et externe, on interpose une très faible couche de nickel ou de cuivre pour ajuster la résistivité de la bilame 17.

La bilame 17 qui est représenté en pointillés sur la figure 1, comporte suivant le plan médian 12, deux petits orifices 23 et 24, de faible diamètre, qui peuvent être indifféremment ménagés sur la partie centtrale 18, sur la courone 19 ou à la jonction de ces deux parties et ce, en fonction des dimensions desdites parties 18 et 19. L'orifice 23 sert à positionner convenablement la bilame 17 lors de son montage dans la partie 2 au moyen d'un outillage approprié de montage non représenté. Un contact mobile 25 est prévu sur la face interne 22 de la bilame 17 et coopère avec un contact fixe 26 prévu, en regard, sur la languette 7. La languette 8 est reliée, par exemple un point de soudure 27. Lorsque les contacts mobile 25 et fixe 26 sont en appui l'un sur l'autre, la continuité électrique entre les languettes 7 et 8 est assurée par lesdits contacts 25 et 26, la bilame 17 et le point de soudure 27. Le contact fixe 26 et le point de soudure 27 sont alignés suivant un diamètre de la bilame 17, incliné par rapport au plan médian 12, suivant un angle de 36° par exemple.

Un poussoir de réarmement 28 est monté dans la partie de fond 2 du boîtier 1. La tête élargie 29 est guidée dans une échancrure 30 ménagée dans ladite partie 2, tandis que la tige de poussoir 31 qui est plate, est guidée par deux rebords latéraux 32 ménagés au-dessus d'une gorge 33 dans laquelle se déplace la tige de poussoir. De cette manière, la tige de poussoir 31 ne peut sortir de sa gorge de guidage autrement que par coulissement. Tout dégagement perpendiculaire à la direction de coulissement est empêché par les rebords 32. De manière à améliorer l'introduction au montage de la tige de poussoir 31 dans la gorge 33, l'extrémité 34 de la tige de poussoir 31 est également biseautée. Deux ergots 35 et 36 sont montés chacun de façon symétrique sur une face de la tige de poussoir 31. L'ergot 36 est susceptible de venir se loger dans l'orifice 24 de la bilame pour maintenir cette dernière dans une position donnée. L'ergot 35 sert d'appui à une branche 38 d'un ressort 37 en forme d' épingle à deux cheveux. Le ressort 37 est disposé à plat sous la bilame 17, autour d'un léger relief 40 et entre deux petits rebords 41 et 42 prévus au-dessus de petites ouvertures 43 ménagées dans la partie de fond 2, la branche 39 du ressort passée sous le rebord 42 et en appui sur une petite paroi verticale 44. L'ergot 35 est susceptible de se déplacer dans une ouverture rectangulaire 45 qui est alignée avec une autre ouverture rectangulaire 46 ménagée entre les rebords latéraux 32. Les différentes ouvertures 43, 45 et 46 ainsi ménagées dans la paroi de fond 2 permettent une aération de l'intérieur du boîtier ce qui évite d'élever inconsidérément la température à l'intérieur du boîtier lors de la production des étincelles de rupture des contacts.

Enfin, le boîtier comprend des attaches latérales sectionnables 50 qui relient entre eux les boî tiers 1 de manière à permettre une fabrication en série sous la forme d'un chapelet susceptible d'être enroulé en bande.

Le fonctionnement du disjoncteur selon l'invention est le suivant.

En position de repos, les contacts 25 et 26 en appui l'un sur l'autre, le poussoir 28 est dans la position enfoncée, l'ergot 36 étant alors engagé dans l'orifice 24 de la bilame 17.

Lorsque par le passage d'un courant électrique, la température de la bilame 17 atteint une valeur prédeterminée en fonction du calibrage du disjoncteur, la bilame 17 se déforme brusquement dans le sens opposé au bombement de la calotte sphérique centrale, coupant einsi la liaison électrique entre les contacts 25 et 26. Le movement de la bilame 17 a pour effet de libérer l'ergot 35 et le poussoir 28 est sollicité vers une position dégagée par l'action du ressort 37 qui se détend,maintenant ainsi les contacts 25, 26 ouverts quand la bilame se refroidit, la bilame, après refroidissement, restant en butée sur l'ergot 36. Le réarmement manuel du disjoncteur est effectué par un enfoncement du poussoir 28 afin d'amener l'ergot 35 dans l'orifice 24 de la bilame. Comme on peut le constater, le poussoir 28 ne se déplacenullement entre les contacts 25 et 26 et ne touche donc pas ces derniers. Il s'ensuit que le poussoir ne peut être déformé ou usé par les étincelles de rupture des contacts 25 et 26. De plus, les contacts 25 et 26 sont eux-mêmes protégés et ne peuvent être pollués par de la matière qui se glisserait entre eux.

La variante représentée schématiquement sur la figure 4 montre que la liaison entre la languette courte 8 et la bilame 17 peut être réalisée par tout moyen approprié sur un appendice 50 de la bilame 17 de manière à améliorer, si besoin était, la densité de courant dans ladite bilame 17.

## Revendications

1. Disjoncteur plat, du type comprenant un boîtier (1) dans lequel sont logés un bilame (17) à action brusque, un contact mobile (25) porté par ledit bilame, des languettes de connexion (7, 8) fixes et coplanaires, une desdites languettes étant reliée audit bilame par une liaison fixe (27) tandis que l'autre languette (7) porte un contact fixe (26) coopérant avec le contact mobile (25), un poussoir plat de réarmement (28) du bilame (17), un organe élastique (37) de rappel du poussoir (28) vers une position de dégagement, caractérisé en ce que le bilame est un disque bombé cloquant réalisé à partir d'un disque plat déformé suivant deux sphères de rayons différents de manière à obtenir un bilame présentant une partie centrale (18) bordée par une couronne (19), et en ce que la liaison fixe (27) et le contact mobile (25) sont réalisés sur la couronne (19), la liaison fixe (27) et le contact mobile (25) étant diamétralement opposés suivant un diamètre qui est incliné par rapport à un plan médian (12) passant par le centre dudit actionneur bimétallique et entre les languettes de connexion coplanaires (7, 8).

2. Disjoncteur plat suivant la revendication 1, caractérisé en ce que le bilame comprend un orifice central (20).

3. Disjoncteur plat suivant l'une quelconque des revendications 1 ou 2, caractérisé en ce que le bilame (17) est constitué sur sa face interne par un matériau à coefficient de dilatation nul, notamment à base de fer, nickel et chrome, la face externe étant constituée par un alliage à coefficient de dilatation positive élevé.

4. Disjoncteur plat suivant la revendication 3, caractérisé en ce qu'une couche de nickel ou de cuivre est interposée entre les matériaux constituant les faces externe et interne.

5. Disjoncteur plat selon l'une des revendications 1 à 4, caractérisé en ce que le bilame (17) est précalibré en température, de préférence à 140°.

## Claims

1. A flat circuit breaker, of the type comprising a housing (1) containing a quick-acting bimetal element (17), a mobile contact (25) mounted on said bimetal element, connecting tabs (7, 8) being fixed and coplanar, one of said tabs connected to said bimetallic element through a fixed connection (27), the other (7) of said tabs including a fixed contact (26) cooperating with said mobile contact (25), a flat reset pushbutton (28) for resetting the bimetal element (17), a spring means (37) for moving the pushbutton (28) towards a disengaged position,
characterized in that the bimetal element is a snap rounded disk produced from a flat disk shaped according to two different-radii spheres, so as to obtain a bimetal element having a central portion (18) bounded by a crown (19), and in that said fixed connection (27) and said mobile contact (25) are located on said crown (19), said fixed connection (27) and said mobile contact (25) being diametrically opposed along a diameter of said bimetallic element, said diameter being inclined with respect to a median plane (12) passing through the center of said bimetal element and between said coplanar connecting tabs (7, 8).

2. The flat circuit breaker in accordance with claim 1, characterized in that said bimetal element includes a third central orifice (20).

3. The circuit breaker in accordance with either of claim 1 or 2, characterized in that said bimetal element (17) is composed on its inner side of a zero coefficient of expansion material, made in particular of an iron-nickel-chronium base, and on its outer side of a positive, high coefficient of expansion alloy.

4. The circuit breaker in accordance with claim 3, characterized in that a layer of nickel or copper is interposed between the materials constituting the inner and outer sides.

5. The outer breaker in accordance with one of claims 1 to 4, characterized in that said bimetal element (17) is pre-calibrated for temperatures, preferably at 140°C.

## Patentansprüche

1. Flachlastschalter, bestehend aus einem Gehäuse (1), in dem ein Bimetallelement (17) mit schneller Wirkung, ein beweglicher Kontakt (25), der von diesem Bimetallelement getragen ist, feststehende und koplanare Anschlußzungen (7, 8), von denen eine mit dem Bimetallelement durch eine feststehende Verbindung (27) verbunden ist, während die andere Zunge (7) einen feststehenden Kontakt (26) trägt, der mit dem beweglichen Kontakt (25) zusammenwirkt, ein flacher Drücker (28) zum Rückstellen des Bimetallelements (17), ein elastisches Organ (37) zum Zurückholen des Drückers (28) in eine ausgerückte Stellung vorgesehen sind, dadurch gekennzeichnet, daß das Bimetallelement eine gewölbte, sich bauchende Scheibe ist, die aus einer flachen Scheibe hergestellt ist, die gemäß zwei Kugeln mit verschiedenen Radien verformt ist, so daß ein Bimetallelement erhalten wird, das einen zentralen Teil (18) besitzt, der mit einem Ring (19) umrandet ist, und daß die feststehende Verbindung (27) und der bewegliche Kontakt (25) auf dem Ring (19) gebildet sind, wobei die feststehende Verbindung (27) und der bewegliche Kontakt (25) auf einem Durchmesser einander diametral entgegengesetzt sind, der sich schräg zu einer Mittelebene (12) erstreckt, die durch den Mittelpunkt dieses Bimetall-Betätigungsorgans und zwischen den koplanaren Anschlußzungen (7, 8) verläuft.

2. Flachlastschalter nach Anspruch 1, dadurch gekennzeichnet, daß das Bimetallelement eine zentrale Öffnung (20) besitzt.

3. Flachlastschalter nach einem der Ansprüche 1 oder 2, dadurch gekennzeichnet, daß das Bimetallelement (17) auf seiner Innenseite aus einem Werkstoff mit Ausdehnungskoeffizient null insbesondere auf Eisen-, Nickel- und Chrombasis besteht, wobei die Außenseite aus einer Legierung mit hohem positiven Ausdehnungskoeffizient besteht.

4. Flachlastschalter nach Anspruch 3, dadurch gekennzeichnet, daß eine Nickel- oder Kupferschicht zwischen die die Außenseite und die Innenseite bildenden Werkstoffe eingesetzt ist.

5. Flachlastschalter nach einem der Ansprüche 1 bis 4, dadurch gekennzeichnet, daß das Bimetallelement (17) bezüglich Temperatur vorzugsweise auf 140°C vorkalibriert ist.
